# EUROPÄISCHE PATENTSCHRIFT

(11) **EP 1 420 919 B1**
(45) Veröffentlichungstag und Bekanntmachung des Hinweises auf die Patenterteilung: **17.11.2010**
(21) Anmeldenummer: 02772127.3
(22) Anmeldetag: 07.08.2002
(51) Int. Cl.: B25B 23/00

(54) **SPANNFUTTER FÜR WERKZEUGE, INSBESONDERE SCHRAUBENDREHERBITS**
CHUCK FOR TOOLS, ESPECIALLY FOR SCREWDRIVER BITS
MANDRIN DE SERRAGE POUR DES OUTILS, NOTAMMENT DES EMBOUTS DE TOURNEVIS

(30) Priorität: 25.08.2001 DE 10141668
(43) Veröffentlichungstag der Anmeldung: 26.05.2004
(73) Patentinhaber: WERA WERK HERMANN WERNER GmbH & Co. KG, D-42349 Wuppertal (DE)
(72) Erfinder: MÜLLER, André, 42349 Wuppertal (DE)
(74) Vertreter: Grundmann, Dirk
(86) Internationale Anmeldenummer: PCT/EP2002/008818
(87) Internationale Veröffentlichungsnummer: WO 2003/018263

(56) Entgegenhaltungen:
- EP-A- 0 134 975
- DE-A- 2 934 428
- DE-A- 3 243 389
- DE-A- 4 243 650
- DE-U- 9 116 606

## Beschreibung

Die Erfindung betrifft ein Spannfutter gemäß Gattungsbegriff des Anspruchs 1.

Ein gattungsgemäßes Spannfutter wird von der EP 0134975 A beschrieben. Das Spannfutter besitzt eine Mehrkanthöhlung zum Einstecken eines Mehrkantabschnittes eines Bits. In der Wandung der Mehrkanthöhlung befindet sich ein Schieber, der von einer Druckfeder beaufschlagt ist. Im Schieber befindet sich ein Fenster, in dem ein Druckstück in Form einer Kugel angeordnet ist. Das Druckstück wird von einer schrägen Innenwandung einer fest mit dem Schaft des Spannfutters verbundenen Hülse in Richtung des in die Mehrkanthöhlung eingeschobenen Mehrkantabschnittes beaufschlagt. Wird eine Betätigungshülse von einer Spannstellung in eine Lösestellung verlagert, so kann das Druckstück ausweichen, so dass der Mehrkantabschnitt aus der Mehrkanthöhlung herausgezogen werden kann.

Aus der DE 29 34 428 C2 ist ein Spannfutter vorbekannt, bei dem das Druckstück als Kugel ausgestaltet ist. Die Kugel liegt in einem Fenster, welches einer der Mehrkantflächen zugeordnet ist. Die Kugel kann sich in Richtung der Einsteckrichtung bewegen. Das Fenster hat dort die Form eines sich in Einsteckrichtung in der Höhlungswandung erstreckenden Langloches. Fensteraußenseitig ist das Langloch von einem Betätigungsorgan verschlossen, welches mittels einer Schrägflanke die Kugel beaufschlagt. Das Betätigungsorgan, welches die Form einer Schiebemuffe besitzt, ist in Betätigungsrichtung, welche sich in Einsteckrichtung erstreckt, federbeaufschlagt. Wird in dieses Spannfutter der Mehrkantabschnitt eines Bits eingesteckt, so verdrängt eine der rückwärtigen Stirnseite des Bits zugeordnete Ringschräge die Kugel in Einsteckrichtung innerhalb des Fensters, wobei sie sich, an der Schräge der Betätigungshülse entlanglaufend, aus der Mehrkanthöhlung hinausbewegt, um den freien Querschnitt zu vergrößern. Die Kugel überläuft schließlich die Stirnkante des Bits und liegt auf der Mehrkantfläche des Mehrkantabschnittes auf. Wird auf den Bit ein Zug entgegen der Einsteckrichtung ausgeübt, so rollt sich die Kugel einerseits an der Schräge der Betätigungshülse und andererseits auf der Flanke des Mehrkantabschnittes ab. Da beide Flächen keilförmig zueinander stehen, führt dies zu einer Verklemmung. Die DE 9116606 U beschreibt ein Spannfutter, bei dem eine ein Druckstück ausbildende Kugel ebenfalls in einem Fenster einliegt. Die Kugel liegt dort in einem Kantenbereich der Mehrkanthöhlung und ist in der Lage, in eine Eckaussparung des Mehrkantabschnittes einzutreten.

Der Erfindung liegt die Aufgabe zugrunde, das eingangs genannte Spannfutter gebrauchsvorteilhaft weiterzubilden.

Gelöst wird die Aufgabe die im Anspruch 1 angegebene Erfindung, wobei darauf abgestellt ist, dass die schräge Innenwandung, die die Kugel in der Spannstellung beaufschlagt, von der gegen die Kraft einer Rückstellfeder aus der Spann- in die Lösestellung verlagerbaren Betätigungshülse gebildet ist.

Es wird dort insbesondere vorgeschlagen, dass das Druckstück ein Rundstück ist. Es kann insbesondere eine Kugel sein. Das Druckstück kann, wie grundsätzlich vom Stand der Technik bekannt, von einer schrägen Innenwandung einer das Betätigungsorgan ausbildenden Betätigungshülse gebildet sein. Das Fenster ist bevorzugt einer der Mehrkantkante der Hülse zugeordnet, so dass das Druckstück auch in eine Eckaussparung des Mehrkantabschnittes eines Bits eintreten kann. Das Druckstück hält aber auch solche Bits in lediglicher Kantenanlage, die keine Eckaussparung besitzen. Durch eine entsprechende Wahl des Durchmessers des Rundstückes kann dieses lediglich auf den Punkten der Eckaussparung aufliegen, welche durch die sich in einem Punkt treffenden Randkanten der Eckaussparung gebildet sind. Es liegt dann eine echte Punktauflage vor. Diese geometrischen Voraussetzungen liegen insbesondere dann vor, wenn der Radius des Rundstückes der Weite der Eckaussparung entspricht. Auch das Betätigungsorgan ist gegen die Kraft einer Rückstellfeder aus der Spann- in die Lösestellung verlagerbar ist. Dabei ist es von Vorteil, wenn die Wirkrichtung der Rückstellfeder mit der Wirkrichtung der das Druckstück beaufschlagenden Druckfeder übereinstimmt. Beide Federn wirken dann entgegengesetzt zur Einsteckrichtung. Das Druckstück kann zufolge einer Tragschulterauflage, wie sie grundsätzlich im Stand der Technik bekannt ist, im Fenster gehalten sein. Sie kann dabei so tief in die Höhlung eintauchen, dass sie bis in die erwähnte Eckaussparung des Mehrkantabschnittes ragt. In einer besonders bevorzugten Ausgestaltung befindet sich das Fenster auf Höhe dieser Eckaussparung, so dass die rückwärtige Stirnfläche des Bits bzw. des Mehrkantabschnittes gegen den Boden der Mehrkanthöhlung tritt. Wird ein handelsüblicher Bit in die Mehrkanthöhlung des Spannfutters hineingeschoben, so verlagert dessen stirnseitige Ringabschrägung, die von einer Fase gebildet ist, die Kugel, die das Druckstück bildet, in Richtung der Einsteckrichtung und die Kugel drückt dabei die Druckfeder zusammen und rollt oder gleitet auf der schrägen Innenfläche der Betätigungshülse entlang. Dabei verlagert sich die Kugel nicht nur in Achsrichtung der Höhlung sondern auch quer dazu, nämlich aus der Höhlung heraus. Der freie Querschnitt zum Einstecken des Bits vergrößert sich dadurch. Wie beim gattungsbildenden Stand der Technik auch, kann der Bit schließlich unter der Kugel hindurchgesteckt werden, bis beispielsweise die rückwärtige Stirnfläche des Bits den Boden der Höhlung beaufschlagt. Der Raum zwischen der Mehrkantkante des Bits und der schrägen Innenwandung der Betätigungshülse bildet einen entgegen der Einsteckrichtung spitz zulaufenden Keilraum drückt die Druckfeder die Kugel. Die Kugel wird demzufolge von der Druckfeder in einer Klemmlage gehalten. Werden jetzt, unabhängig davon ob die Kugel in einer Eckaussparung einliegt oder lediglich auf einer Mehrkantkante aufliegt, auf den Bit Zugkräfte ausgeübt, so führt dies zu einer tendentiellen Verlagerung der Kugel in Richtung des Spaltes, so dass die Klemmkraft erhöht wird. Zur Freigabe des Druckstückes wird die Betätigungshülse in die Lösestellung gebracht. Dies hat eine Aufweitung des Keilspaltes zur Folge. Die Kugel kann dann quer zur Einstecksrichtung ausweichen. Liegt die Kugel beispielsweise in einer Eckaussparung, kann sie aus dieser heraustreten. Liegt sie lediglich in klemmender Auflage auf einer Mehrkantkante, so wird durch die Betätigungshülsenverlagerung die Klemmwirkung aufgehoben.

Ein Ausführungsbeispiel der Erfindung wird nachfolgend anhand beigefügter Zeichnungen erläutert. Es zeigen:
- Fig. 1: in Seitenansicht im Bereich der Mehrkanthöhlung teilweise aufgebro- chen ein Spannfutter,
- Fig. 2: ein Schnitt gemäß der Linie II-II,
- Fig. 3: den mit III-III in Fig. 1 bezeichneten Ausschnitt stark vergrößert mit in Spannstellung befindlichem Betätigungsorgans jedoch ohne einge- steckten Bit,
- Fig. 4: die Darstellung gemäß Fig. 3, jedoch mit in Lösestellung verlagertem Betätigungsrorgan und eingestecktem Bit,
- Fig. 5: eine Darstellung gemäß Fig. 3 mit in Spannstellung verlagertem Betäti- gungsorgan und eingestecktem Bit,
- Fig. 6: eine Darstellung gemäß Fig. 5, wobei das Druckstück bereichsweise in eine Eckaussparung des Bits eintritt und
- Fig. 7: eine Darstellung gemäß Fig. 3 beim Einstecken eines Bits und Auswei- chen des Druckstückes über die rückwärtige Stirnkante, die eine Fase bildet, des Bits.

Das Spannfutter 1 besitzt einen nicht dargestellten Mehrkanteinsteckabschnitt, um es in das Spannfutter eines Elektroschraubers oder eines anderen Antriebswerkzeuges einzustecken. Diesem Spannabschnitt gegenüberliegend besitzt das Spannfutter eine Mehrkanthöhlung 3. In Einsteckrichtung E kann in die Mehrkanthöhlung 3, die einen sechseckigen Querschnitt aufweist, ein diesen Querschnitt aufweisender Mehrkantabschnitt 2 eines Bits eingesteckt werden. Dabei kann die Tiefe der Mehrkanthöhlung 3 so gewählt werden, dass der Bit 2 mit der rückwärtigen Stirnfläche des Mehrkantabschnittes gegen den Höhlungsboden tritt. Im Bereich einer oder mehrerer der Mehrkantecken besitzt die Mehrkanthöhlung 3 ein Fenster 5 (siehe Fig. 2). Die in Umfangsrichtung der Mehrkanthöhlung 3 sich erstreckende Weite des Fensters 5 ist nur wesentlich größer als die Kugel 6, die das Druckstück ausbildet. In Einstecksrichtung E besitzt das Fenster 5 eine Erstreckung, die deutlich größer, sogar mehr als doppelt so groß ist, wie der Durchmesser der Kugel. In dieser Richtung wirkt eine Druckfeder 8, die sich einerseits an einer Schmalwandung des Fensters abstützt und anderseitig auf die Kugel 6 wirkt. Ihre Wirkrichtung ist der Einsteckrichtung E entgegengesetzt, so dass eine Verlagerung der Kugel 6 in Einsteckrichtung E eine Kompression der Druckfeder 8 zur Folge hat.

Bei nicht eingestecktem Bit liegt die Kugel gegen die öffnungsseitige Schmalwand 5' des Fensters 5 an. In Richtung des Zentrums der Mehrkanthöhlung 3 wird die Kugel 6 von Tragschultern gehalten, die sich entlang der Längswände des Fensters 5 erstrecken und einen lichten Abstand voneinander besitzen, der geringfügig kleiner ist als der Durchmesser der Kugel. In Gegenrichtung wird die Kugel von einer Betätigungshülse 7 gehalten. Die Betätigungshülse 7 besitzt eine schräge Innenwand 9. Diese schräge Innenwand 9 kann rotationssymmetrisch gestaltet sein, so dass die Betätigungshülse 7 auf dem die Mehrkanthöhlung 3 ausbildenden Abschnitte des Spannfutters 1 gedreht werden kann. Der Durchmesser der Kugel 6 ist größer als die Wandungsstärke der Mehrkanthöhlung. Zwischen der gedachten Linie der durch das Fenster unterbrochenen Mehrkantkante und der Schräge 9 wird ein keilförmiger Spaltraum ausgebildet, der entgegen der Einsteckrichtung E zugespitzt ist. Im spitzen Bereich ist die Weite des spaltförmigen Freiraumes geringer als der Durchmesser der Kugel 6, so dass die Kugel von der Schräge 9 beaufschlagt bereichsweise in die Mehrkanthöhlung 3 eintauchen kann. Im Breitenbereich des Spaltes hat dieser eine Breite, die größer oder zumindest gleich dem Durchmesser der Kugel ist, so dass die Kugel 6 durch eine entsprechende Verlagerung der Betätigungshülse 7 vollständig aus der Mehrkanthöhlung 3 heraustreten kann.

Das Heraustreten der Kugel aus der Mehrkanthöhlung erfolgt auf zwei Wegen. Einerseits durch Verlagern der Kugel in Einsteckrichtung, wobei die Kugel 6 auf der Schrägen 9 entlanggleitet oder entlangrollt. Dies ist mit einer Kompression der Druckfeder 8 verbunden. Andererseits erfolgt das Heraustreten der Kugel 6 aus der Mehrkanthöhlung 3 durch eine Verlagerung der Betätigungshülse 7 entgegen der Einsteckrichtung E. Dann verlagert sich die Schräge 9 in Richtung der Mündung der Mehrkanthöhlung 3 einhergehend mit einer Kompression der Rückstellfeder 10, die die Betätigungshülse 7 in der Spannstellung hält.

Die Funktionsweise des Spannfutters ist die Folgende:
Bei nicht eingestecktem Bit liegt die Kugel 6 in der in Figur 3 dargestellten Stellung. Wird jetzt ein Bit in die Mehrkanthöhlung 3 eingesteckt, so verlagert die stirnseitige Schräge 13 des Mehrkantabschnittes 2 die Kugel 6 in Einsteckrichtung. Die Kugel 6 gleitet dabei entlang der schrägen Innenwand 9 der ortsfest gehaltenen Betätigungshülse 7, wobei die Druckfeder 8 gespannt wird. Sie gleitet so lange an der Schräge 9 entlang, bis sie in genügendem Maße aus der Mehrkanthöhlung 3 ausgetreten ist, um die Mehrkantkante des Mehrkantabschnittes 2 zu gleiten. Dieser Zustand ist in der Fig. 5 dargestellt. Man sieht dort, dass die Kugel 6 einen Abstand zur Schmalwand 5' des Fensters 5 besitzt. Die Druckfeder 8 hält die Kugel 6 in einer Klemmstellung zwischen der Mehrkantkante des Mehrkantabschnittes 2 und der schrägen Innenwand 9. Wird nun am Bit eine Zugkraft aufgebracht, so erhöht sich die Klemmwirkung.

Soll der Bit dem Futter entnommen werden, so ist die Betätigungshülse 7 entgegen der Einsteckrichtung E in ihre Lösestellung zu verlagern. Dies ist in Fig. 4 dargestellt. Dann verlagert sich augenblicklich die Kugel 6 in ihre Stellung, in welcher sie die Schmalwand 5' des Fenster 5 beaufschlagt. Sie kann dabei in Querrichtung zur Einsteckrichtung E ausweichen. Sie besitzt ein genügendes Spiel, so dass der Bit aus der Mehrkanthöhlung 2 herausgezogen werden kann.

Die Fig. 6 zeigt eine Variante, in welcher ein Mehrkantabschnitt 2 eines Bits mit einer Eckaussparung 11 in die Mehrkanthöhlung 3 eingesteckt ist Die Kugel 6 kann dabei - auch unter Anlage an der Wandung 5' des Fensters 5 - in die Eckaussparung 11 eintauchen und so einseitig von der schrägen Innenwand 9 beaufschlagt, gleichsam formschlüssig in die Eckaussparung 11 einauchend, eine Herausziehsicherung für den Bit entfalten. Auch hier erfolgt das Einstecken des Bits ohne ein Erfordernis der Betätigung der Betätigungshülse 7, da auch hier von der stirnseitigen Schräge 13 des Mehrkantabschnittes 2 die Kugel 6 in der in Fig. 7 dargestellten Weisen verlagert werden kann.

Auch bei dieser Variante wird die Kugel durch Betätigung, das heißt durch Verschieben der Betätgungshülse 7 entgegen der Einsteckrichtung E freigegeben. Sie kann dann in Querrichtung zur Einsteckrichtung E aus der Eckaussparung 11 heraustreten.

Mit der erfindungsgemäßen Ausgestaltung geht der Vorteil einher, dass das Spannfutter sowohl solche Mehrkantabschnitte sicher halten kann, die eine Eckaussparung besitzen als auch solche, die keine Eckaussparung besitzen und dies mit ein und derselben Kugel.

## Patentansprüche

1. Spannfutter (1) für Werkzeuge, insbesondere Schraubendreherbits mit einem Mehrkantabschnitt (2), aufweisend eine Mehrkanthöhlung (3) zum Einstecken des Mehrkantabschnittes (2), wobei die Wandung (4) der Mehrkanthöhlung (3) ein Fenster (5) aufweist, in welchem ein in Einsteckrichtung (E) verlagerbares Druckstück (6) angeordnet ist, welches zur Halterung des eingesteckten Mehrkantabschnittes (2) gegen ausziehen von einer fensteraußenseitigen schrägen Innenwandung (9) einer Hülse in einer Spannstellung einer Betätigungshülse (7) in Querrichtung zur Einsteckrichtung (E) gegen den Mehrkantabschnitt (2) beaufschlagt ist und in einer Lösestellung der Betätigunghülse (7) zum Herausziehen des Mehrkantabschnittes (2) aus der Mehrkanthöhlung (3) ausweichen kann, wobei das Druckstück (6) von einer entgegen die Einsteckrichtung (E) wirkenden Druckfeder (8) beaufschlagt ist und beim Verlagern gegen die Federwirkungsrichtung aus der Mehrkanthöhlung (3) ausweichbar ist, **dadurch gekennzeichnet, dass** die schräge Innenwandung (9) von der gegen die Kraft einer Rückstellfeder (10) aus der Spann- in die Lösestellung verlagerbaren Betätigungshülse gebildet ist.

2. Spannfutter nach Anspruch 1, **dadurch gekennzeichnet, dass** das Druckstück (6) ein Rundstück ist.

3. Spannfutter nach einem der vorhergehenden Ansprüche, **dadurch gekennzeichnet, dass** das Druckstück (6) eine Kugel ist.

4. Spannfutter nach einem der vorhergehenden Ansprüche, **dadurch gekennzeichnet, dass** das Fenster (5) einer der Mehrkantkante der Hülse (3) zugeordnet ist.

5. Spannfutter nach einem der vorhergehenden Ansprüche, **dadurch gekennzeichnet, dass** die Wirkrichtungen von Rückstellfeder (10) und Druckfeder (8) gleichgerichtet sind.

6. Spannfutter nach einem der vorhergehenden Ansprüche, **dadurch gekennzeichnet, dass** das Druckstück (6) durch das Fenster (5) bis in eine Eckaussparung (11) des Mehrkantabschnittes (2) eintauchen kann.

7. Spannfutter nach einem der vorhergehenden Ansprüche, **dadurch gekennzeichnet, dass** das Fenster (5) als in Einsteckrichtung (E) sich erstreckendes Langloch gestaltet ist.

8. Spannfutter nach einem der vorhergehenden Ansprüche, **dadurch gekennzeichnet, dass** das Fenster (5) sich auf Höhe einer in mindestens einer der Mehrkantkante des Mehrkantspannabschnittes (2) vorgesehenen Eckaussparung (11) befindet.

9. Spannfutter nach einem der Ansprüche 3 bis 8, **dadurch gekennzeichnet, dass** die Kugel (6) von sich entlang der Längswände des Fensters (5) erstreckenden Tragschultern gehalten ist, die einen lichten Abstand voneinander besitzen, der geringfügig kleiner ist, als der Durchmesser der Kugel (6).

10. Spannfutter nach einem der vorhergehenden Ansprüche, **dadurch gekennzeichnet, dass** sich die Druckfeder (8) einerseits an einer Schmalwand des Fensters (5) abstützt und anderseitig unmittelbar auf die Kugel (6) wirkt.

## Claims

1. A chuck (1) for tools, especially screwdriver bits with a polygonal portion (2), having a polygonal cavity (3) for the insertion of the polygonal portion (2), the wall (4) of the polygonal cavity (3) having a window (5) in which is disposed a pressure-piece (6) which can be displaced in the insertion direction (E) and which, in order to secure the inserted polygonal portion (2) against being pulled out, is forced against the polygonal portion (2), in a direction transverse to the insertion direction (E), in a clamping position of an actuating sleeve (7), by an inner wall (9) of a sleeve, the inner wall being sloping and outside the window, and, in a release position of the actuating sleeve (7), can move aside out of the polygonal cavity (3) in order for the polygonal portion (2) to be pulled out, the pressure-piece (6) being subjected to the action of a compression spring (8) acting counter to the insertion direction (E) and, upon displacement counter to the direction of spring action, being able to move aside out of the polygonal cavity (3), **characterized in that** the sloping inner wall (9) is formed by the actuating sleeve, which can be displaced from the clamping position into the release position counter to the force of a restoring spring (10).

2. A chuck according to Claim 1, **characterized in that** the pressure-piece (6) is a round piece.

3. A chuck according to either of the preceding claims, **characterized in that** the pressure-piece (6) is a ball.

4. A chuck according to any of the preceding claims, **characterized in that** the window (5) is associated with one of the edges of the polygon of the sleeve (3).

5. A chuck according to any of the preceding claims, **characterized in that** the restoring spring (10) and compression spring (8) act in the same direction.

6. A chuck according to any of the preceding claims, **characterized in that** the pressure-piece (6) can penetrate, through the window (5), right into a corner cutout (11) of the polygonal portion (2).

7. A chuck according to any of the preceding claims, **characterized in that** the window (5) is configured as a slot extending in the insertion direction (E).

8. A chuck according to any of the preceding claims, **characterized in that** the window (5) is located level with a corner cutout (11) provided in at least one of the edges of the polygon of the polygonal clamping portion (2).

9. A chuck according to any of Claims 3 to 8, **characterized in that** the ball (6) is retained by carrying shoulders that extend along the longitudinal walls of the window (5) and are spaced apart from one another by a clear distance which is slightly less than the diameter of the ball (6).

10. A chuck according to any of the preceding claims, **characterized in that** the compression spring (8) is, on the one hand, supported on a narrow wall of the window (5) and, on the other hand, acts directly on the ball (6).

## Revendications

1. Mandrin (1) pour outils, en particulier des embouts de tournevis avec une partie polygonale (2), présentant une cavité polygonale (3) pour l'introduction de la partie polygonale (2), la paroi (4) de la cavité polygonale (3) présentant une fenêtre (5) dans laquelle est disposée une pièce de pression (6) pouvant être déplacée dans un sens d'emboîtement (E), laquelle pièce est sollicitée, pour maintenir la partie polygonale (2) emboîtée contre l'extraction, par une paroi interne (9), inclinée côté extérieur de la fenêtre, d'un manchon dans une position de serrage d'un manchon d'actionnement (7) dans le sens transversal au sens d'emboîtement (E) contre la partie polygonale (2) et peut s'écarter dans une position de desserrage du manchon d'actionnement (7) pour l'extraction de la partie polygonale (2) de la cavité polygonale (3), la pièce de pression (6) étant sollicitée par un ressort de pression (8) agissant dans le sens contraire au sens d'emboîtement (E) et pouvant s'écarter de la cavité polygonale (3) en cas de déplacement opposé à la direction d'effet du ressort, **caractérisé en ce que** la paroi interne (9) inclinée est formée par le manchon d'actionnement pouvant être déplacé contre la force d'un ressort de rappel (10) de la position de serrage dans la position de desserrage.

2. Mandrin selon la revendication 1, **caractérisé en ce que** la pièce de pression (6) est une pièce ronde.

3. Mandrin selon l'une des revendications précédentes, **caractérisé en ce que** la pièce de pression (6) est une sphère.

4. Mandrin selon l'une des revendications précédentes, **caractérisé en ce que** la fenêtre (5) est associée à l'une des arêtes polygonales du manchon (3).

5. Mandrin selon l'une des revendications précédentes, **caractérisé en ce que** les directions d'effet du ressort de rappel (10) et du ressort de pression (8) sont orientées dans la même direction.

6. Mandrin selon l'une des revendications précédentes, **caractérisé en ce que** la pièce de pression (6) peut plonger par la fenêtre (5) jusque dans un évidement d'angle (11) de la partie polygonale (2).

7. Mandrin selon l'une des revendications précédentes, **caractérisé en ce que** la fenêtre (5) est conçue comme un trou oblong s'étendant dans le sens d'emboîtement (E).

8. Mandrin selon l'une des revendications précédentes, **caractérisé en ce que** la fenêtre (5) se trouve à la hauteur d'un évidement d'angle (11) prévu dans au moins l'une des arêtes polygonales de la partie de serrage polygonale (2).

9. Mandrin selon l'une des revendications 3 à 8, **caractérisé en ce que** la sphère (6) est maintenue par des épaulements porteurs qui s'étendent le long des parois longitudinales de la fenêtre (5) et ont un écartement légèrement inférieur au diamètre de la sphère (6).

10. Mandrin selon l'une des revendications précédentes, **caractérisé en ce que** le ressort de pression (8) d'une part s'appuie sur une paroi étroite de la fenêtre (5) et d'autre part agit par l'autre côté directement sur la sphère (6).
